# EUROPÄISCHE PATENTSCHRIFT

(11) **EP 0 781 524 B1**
(45) Veröffentlichungstag und Bekanntmachung des Hinweises auf die Patenterteilung: **07.11.2001**
(21) Anmeldenummer: 96120773.5
(22) Anmeldetag: 23.12.1996
(51) Int. Cl.: A47L 13/22

(54) **Dosiervorrichtung für Desinfektions- und/oder Reinigungsflüssigkeit**
Dosing device for disinfecting or cleaning fluid
Dispositif de dosage pour liquide de desinfection ou de nettoyage

(30) Priorität: 29.12.1995 DE 29520669 U; 01.02.1996 DE 29601665 U
(43) Veröffentlichungstag der Anmeldung: 02.07.1997
(73) Patentinhaber: VERMOP SALMON GMBH, D-97877 Wertheim (DE)
(72) Erfinder: Salmon, Dirk, 97877 Wertheim (DE)
(74) Vertreter: Kohlmann, Karl Friedrich, Dipl.-Ing.

(56) Entgegenhaltungen:
- GB-A- 2 260 691
- US-A- 3 045 252
- US-A- 3 692 213
- US-A- 4 161 799
- US-A- 4 174 977

## Beschreibung

Die Erfindung betrifft eine Dosiervorrichtung für Desinfektions- und/oder Reinigungsflüssigkeit zum Benetzen eines Reinigungswerkzeugs, insbesondere eines bereits auf einen Mophalter aufgezogenen Mopbezugs für die Pflege von Fußböden oder dgl. Flächen.

Für die hygienische Reinigung von glatten Bodenflächen werden insbesondere in der gewerblichen Raumpflege Wischmops verwendet, die in regelmäßigen Abständen mit frischer Desinfektions- und/oder Reinigungsflüssigkeit zu befeuchten sind. Dies geschieht bisher dadurch, daß der auf einen Mophalter aufgezogene Wischmop in einen Eimer mit der Desinfektions- und/oder Reinigungsflüssigkeit eingetaucht wird. Dabei nimmt der Wischmop eine unkontrollierte Menge an Desinfektions- und/oder Reinigungsflüssigkeit auf.

Um eine zuverlässige Desinfektion und/oder Reinigung der zu behandelnden Fläche zu ermöglichen, soll der Mopbezug jedoch eine an die Größe des zu bearbeitenden Bodenabschnitts angepaßte Menge an Desinfektions- und/oder Reinigungsflüssigkeit aufnehmen. Andererseits ist es aus wirtschaftlichen wie aus ökologischen Gründen wünschenswert, daß nicht mehr als die jeweils erforderliche Menge an Flüssigkeit verbraucht wird. Diesen Anforderungen kann das bekannte Eintauchen des Mopbezugs nicht Rechnung tragen.

Aus der US 4 161 799 ist eine Reinigungsvorrichtung für einen Mopbezug bekannt, die einen Behälter mit einer Trennwand aufweist. Das Innere des Behälters wird durch die Trennwand in zwei miteinander in Verbindung stehende Abteile getrennt, durch die im wesentlichen feststofffreie Flüssigkeit aus dem ersten Abteil in das zweite Abteil geleitet werden kann.

Aus der US 3 692 213 ist ein Behälter bekannt, an dessen Boden eine Drainagevorrichtung vorgesehen ist, um beispielsweise in dem Behälter enthaltene Flüssigkeiten abzulassen. Die Drainagevorrichtung umfaßt ein Ventil, das über einen Betätigungshebel geöffnet und geschlossen werden kann.

Aus der US 3 045 252 ist eine Reinigungsvorrichtung bekannt, die einen Zuführungstank sowie ein Spülbecken aufweist, in dem ein Mop ausgepreßt werden kann. Über ein manuell steuerbares Ventil ist das Spülbecken mit dem beispielsweise saubere Reinigungsflüssigkeit enthaltenden Zuführungstank verbunden. Das steuerbare Ventil ist zwischen einem sich in den Zuführungstank erstreckenden Eingangsrohr und einem Ausgangsrohr angeordnet, das sich durch eine Öffnung in das Spülbecken erstreckt. Bei geöffnetem Ventil gelangt so saubere Reinigungsflüssigkeit durch das Eingangs- und Ausgangsrohr von dem Zuführungstank in das Spülbecken. Das Ventil ist mit einem manuell bedienbaren Schaft verbunden, der durch eine Klammer an einer Seitenwand des Behälters angebracht ist und einen Griff aufweist. Zum Reinigen des Mops wird dieser im Spülbecken plaziert und durch manuelles Betätigen des Griffs das Ventil geöffnet, wodurch Reinigungsflüssigkeit aus dem Zuführungstank in das Spülbecken gelangt und den Mop benetzt.

Der Erfindung liegt das technische Problem zugrunde, eine Dosiervorrichtung für eine Desinfektions- und/oder Reinigungsflüssigkeit zum Benetzen eines Reinigungswerkzeugs, insbesondere eines bereits auf einem Mophalter aufgezogenen Mopbezugs für die Pflege von Fußböden oder dergleichen Flächen zu schaffen, mittels welcher das Reinigungswerkzeug mit einer dosierbaren Menge der Desinfektions- und/oder Reinigungsflüssigkeit benetzt wird, wobei die Dosiervorrichtung besonders einfach zu handhaben sein soll.

Diese Aufgabe wird nach der Erfindung durch eine Dosiervorrichtung der eingangs genannten Art gelöst, die ein Dosierventil, welches in Ruhestellung geschlossen und mittels eines z.B. über das Reinigungswerkzeug betätigbaren, zumindest teilweise in einem Benetzungsraum angeordneten Betätigungsorgans mit einem Betätigungshebel öffenbar ist, aufweist, um den Übertritt von frischer Desinfektions- und/oder Reinigungsflüssigkeit aus einem Vorratsraum in den gegenüber diesem abgedichteten Benetzungsraum zum Eintauchen des Reinigungswerkzeugs zu gestatten. Mit einer solchen Dosiervorrichtung ist es möglich, z.B. über das Reinigungswerkzeug selbst die Zufuhr an frischer Desinfektions- und/oder Reinigungsflüssigkeit in den Benetzungsraum und/oder den Flüssigkeitspegel und/oder die Flüssigkeitszusammensetzung in dem Benetzungsraum gezielt zu steuern, so daß eine vorgegebene Füllhöhe in dem Benetzungsraum nicht überschritten und somit der Wischmop dosiert benetzt werden kann, wobei die Dosiervorrichtung über das Betätigungsorgan durch das Reinigungswerkzeug betätigbar ist.

Bei einer vorteilhaften Ausgestaltung der Erfindung ist in einem Dosierbehälter eine Trennwand zur Unterteilung des Behälterraums in den Vorratsraum und den Benetzungsraum vorgesehen und der Vorratsraum und der Benetzungsraum sind über einen Verbindungskanal verbunden, durch welchen bei Öffnen des Dosierventils Desinfektions- und/oder Reinigungsflüssigkeit in den Benetzungsraum übertreten kann.

Eine komplette Anordnung der erfindungsgemäßen Dosiervorrichtung wird dadurch erreicht, daß das Dosierventil in dem Vorratsraum, in dem Benetzungsraum oder in der Trennwand vorgesehen ist und das Betätigungsorgan ggf. durch die Trennwand hindurchragt.

Gemäß vorteilhaften Ausführungsformen der Erfindung ist die Trennwand fest mit dem Dosierbehälter verbunden, abdichtend in den Dosierbehälter einsetzbar oder Bestandteil eines den Vorratsraum bildenden, in den Dosierbehälter einsetzbaren Vorratsbehälters, z.B. als dessen Seiten- und/oder Bodenwandung. Wenn die Trennwand bei einteiliger Ausführung fest mit dem Dosierbehälter verbunden ist, kann diese dessen Stabilität erhöhen. Wenn die Trennwand dichtend in den Dosierbehälter einsetzbar ist, kann letzterer bei herausgenommener Trennwand auch zu anderen Zwecken eingesetzt werden. Besonders vorteilhaft ist es, wenn die Trennwand Bestandteil eines in den Dosierbehälter einsetzbaren Vorratsbehälters ist. Dieser kann einfach in den Dosierbehälter eingesetzt werden und erfordert keine zusätzliche Abdichtung zwischen dem Vorratsraum und dem Benetzungsraum, da letzterer zwangsläufig von dem nicht von dem entsprechend kleineren Vorratsbehälter eingenommenen Teil des Dosierbehälters gebildet wird.

Eine wirksame leicht lösbare Festlegung des Dosierventils in Arbeitsstellung wird dadurch erreicht, daß das Dosierventil und/oder der Vorratsbehälter mit dem Dosierventil ein Befestigungsmittel zum Umgreifen des Umfangsrandes des Dosierbehälters aufweisen.

Vorteilhafterweise ist das Befestigungsmittel dabei von einem gebogenen oberen Wandabschnitt des Vorratsbehälters gebildet.

Als eine Weiterbildung der Erfindung wird vorgeschlagen, daß das Betätigungsorgan einen bspw. um eine horizontale Schwenkachse schwenkbaren Betätigungshebel aufweist, was einer konstruktiv einfachen, haltbaren und leicht betätigbaren Ausführung dient.

Gemäß einem weiteren Merkmal der Erfindung liegt die Schwenkachse in oder nahe der Ebene der Trennwand, was der Funktionstüchtigkeit des Betätigungsorgans dient.

Der Betätigungshebel ist ferner vorzugsweise zweiarmig, mit einem ventilseitigen ersten Hebelarm und einem beaufschlagungsseitigen zweiten Hebelarm, um eine sichere Betätigung zu gewährleisten.

Dabei kann vorgesehen sein, daß der erste Hebelarm kürzer als der zweite Hebelarm ist. Dieser asymmetrische Aufbau ermöglicht einen einfachen Zugang an dem beaufschlagungsseitigen zweiten Hebelarm sowie günstige Kraftübertragungsverhältnisse.

Eine besonders genauer Dosierung kann erreicht werden, wenn bei jeder Betätigung des Betätigungsorgans durch das Dosierventil die gleiche, insbesondere einstellbare Menge an Desinfektions- und/oder Reinigungsflüssigkeit in den Benetzungsraum übertritt. Hierdurch wird es möglich, den Wischmop mit einer vorbestimmt dosierten Menge an Flüssigkeit zu benetzen, was einen sparsamen Verbrauch an Desinfektions- und/oder Reinigungsflüssigkeit gewährleistet, ohne daß die insbesondere für die Desinfektion erforderliche Flüssigkeitsmenge unterschritten wird. Auf einer vorgegebenen Wischfläche wird so z.B. immer die gleiche Menge an Desinfektions- und/oder Reinigungsflüssigkeit verteilt.

Das Übertreten einer gleichbleibenden Menge von Desinfektions- und/oder Reinigungsflüssigkeit in den Benetzungsraum wird dadurch besonders einfach erreicht, daß dem Vorratsraum eine mit diesem über ein Füllventil in Verbindung stehende Dosierkammer zugeordnet ist, deren Inhalt bei Betätigung des Betätigungsorgans in den Benetzungsraum übertritt.

Dabei kann vorgesehen sein, daß bei Betätigung des Dosierventils das sonst offene Füllventil geschlossen wird, so daß nur der definierte Inhalt der Dosierkammer an Desinfektions- und/oder Reinigungsflüssigkeit in den Benetzungsraum übertritt.

Vorteilhafterweise ist gemäß der Erfindung der Ventilkörper des Dosierventils und/oder des Füllventils, der Ventilkörper über das Betätigungsorgan, insbesondere den Betätigungshebel, gegen die Wirkung einer Rückstellfeder aus seiner der Ruhestellung entsprechenden Schließstellung bzw. Öffnungsstellung in seine Öffnungsstellung bzw. Schließstellung überführbar. Die Rückstellfeder gewährleistet dabei ein selbsttätiges Schließen der Verbindung zwischen dem Vorratsraum und dem Benetzungsraum, insbesondere um einen unerwünschten Übertritt von Desinfektions- und/oder Reinigungsflüssigkeit in dem Benetzungsraum zu vermeiden, sowie ein selbstätiges Öffnen der Dosierkammer gegenüber dem Vorratsraum, um ein Nachströmen von Desinfektions- und/oder Reinigungsflüssigkeit zu gestatten.

Eine besonders kompakte Anordnung wird dadurch erreicht, daß der Betätigungshebel mit dem ersten Hebelarm unterhalb des Vorratsbehälters liegt und bei Betätigung des in den Benetzungsraum hineinragenden zweiten Hebelarms über einen durch den Boden des Vorratsbehälters ragendes Übertragungsorgan das Dosierventil geöffnet und das Füllventil geschlossen wird.

Um insbesondere eine gleichmäßige Benetzung des Reinigungswerkzeugs zu erzielen, ist in dem Benetzungsraum ein Abstreifelement z.B. in Form eines Abstreifgitters vorgesehen, dessen Oberkante im vorgegebenen Abstand von der Haupterstreckungs ebene des Bodens des Benetzungsraums liegt.

Vorteilhafterweise wird durch das Abstreifelement die Eintauchtiefe des Reinigungswerkzeugs in den Benetzungsraum und z.B. gleichzeitig der Öffnungsgrad des Dosierventils begrenzt. Hierdurch ist es möglich, nur die für das anschließende Wischen wirksame Fläche des Reinigungswerkzeugs zu benetzen. Die in dem oberen Teil bspw. des Wischmops aufgenommene Flüssigkeit ist für den Reinigungs- bzw. Desinfektionsvorgang verloren. Diese Verlustmenge kann insbesondere dort nicht vernachlässigt werden, wo aufgrund der besonderen Hygieneanforderungen die Mopbezüge häufig, zum Teil sogar von Raum zu Raum gewechselt werden, wie dies in Kliniken der Fall ist.

Ferner wird mit der Erfindung vorgeschlagen, daß das Betätigungsorgan, insbesondere der Betätigungshebel, in seiner Ruhestellung mit seinem beaufschlagseitigen Ende über das Abstreifelement hinausragt und wenigstens bis auf die Oberkante des Abstreifelements niederdrückbar ist, so daß das Betätigungsorgan einen definierten Verstellweg erhält.

Gemäß einer weiteren Ausführungsform der Erfindung ist vorgesehen, daß das beaufschlagseitige Ende des Betätigungsorgans insbesondere des Betätigungshebels benachbart des Abstreifelements liegt, so daß es problemlos möglich ist, auch ohne Betätigung des Betätigungsorgans das Reinigungswerkzeug auf dem Abstreifelement abzustreifen.

Andererseits kann gemäß der Erfindung vorgesehen sein, daß das beaufschlagseitige Ende des Betätigungsorgans, insbesondere des Betätigungshebels, durch eine Ausnehmung in dem Abstreifelement hindurchragt, was einen vorgegebenen Verstellweg des Betätigungshebels festlegt.

Erfindungsgemäß kann sich das Abstreifelement mit mehreren Beinen auf dem Boden des Benetzungsraums abstützen, was ein einfaches sowie sicheres Einsetzen des Abstreifelements in den Benetzungsraum unter Wahrung des gewünschten Bodenabstands ermöglicht.

Des weiteren kann sich das Abstreifelement auf mindestens einer Erhebung des Bodens des Benetzungsraums abstützen, um größeren Krafteinwirkungen standhalten zu können.

Dabei ist es bevorzugt, daß die mindestens ein Erhebung als nach außen offene Querrippe ausgebildet ist. Dies ermöglicht außer einer Bodenversteifung das sichere Aufstellen des Dosierbehälters in einem Reinigungswagen, indem die der Querrippe außen entsprechende Querrille einen Haltestab, der fest mit dem Reinigungswagen verbunden ist, aufnimmt.

Gemäß einer besonders vorteilhaften Weiterbildung der Erfindung ist das Abstreifelement als ein die Desinfektions- und/oder Reinigungsflüssigkeit aufnehmender Schaumstoff ausgebildet. Der Schaumstoff verhindert ein Schwappen der Flüssigkeit in dem Benetzungsraum und sorgt gleichzeitig für deren gleichmäßige Verteilung und Abgabe an das Reinigungserkzeug auch dann, wenn der Dosierbehälter bspw. wegen einer Bodenunebenheit schräg steht.

Eine besonders gleichmäßige Benetzung des Reinigungswerkzeugs ist dadurch möglich, daß der Schaumstoff durch Druck mittels des Reinigungswerkzeugs elastisch verformbar ist, um die aufgenommene Desinfektions- und/oder Reinigungsflüssigkeit an das Reinigungswerkzeug abzugeben. Da die Flüssigkeit aufgrund der erfindungsgemäßen Dosiervorrichtung besonders sparsam dosiert werden kann, ist es umso wichtiger, diese Dosiermenge gleichmäßig an das Reinigungswerkzeug, insbesondere den Wischmop abzugeben.

Gemäß einem weiteren vorteilhaften Merkmal der Erfindung ist der Schaumstoff offenzellig und aus chemisch beständigem Material.

Ferner wird mit der Erfindung vorgeschlagen, daß eine den Benetzungsraum begrenzende Seitenwand des Dosierbehälters wenigstens in ihrem unteren Bereich eine Abschrägung, die von oben außen nach unten innen verläuft, aufweist. Diese Ausgestaltung des Dosierbehälters bietet einmal die Möglichkeit des leichteren Ausschüttens des Behälterinhalts, insbesondere der schmutzigen Flüssigkeit aus dem Benetzungsraum, und zum anderen einen Schutz gegen Herausspritzen der Flüssigkeit bei Bewegung.

Weiterhin kann ein verschließbarer Auslauf in dem Benetzungsraum vorgesehen sein, der vorzugsweise unterhalb des Abstreifelements angeordnet ist. Dies ermöglicht ein einfaches Ablassen von überschüssiger Flüssigkeit aus dem Benetzungsraum.

Gemäß einer besonders vorteilhaften Ausgestaltung der Erfindung ist das Dosierventil Bestandteil einer Dosierpumpe, durch die auf einfache Weise die Dosiermenge an Desinfektions- und/oder Reinigungsflüssigkeit in den Benetzungsraum förderbar ist.

Weitere Ziele, Merkmale, Vorteile und Anwendungsmöglichkeiten der vorliegenden Erfindung ergeben sich aus der nachfolgenden Beschreibung eines Ausführungsbeispiels anhand der Zeichnung. Dabei bilden alle beschriebenen und/oder bildlich dargestellte Merkmale für sich oder in beliebiger Kombination den Gegenstand der Erfindung, auch unabhängig von ihrer Zusammenfassung in den Ansprüchen oder deren Rückbeziehung.

Es zeigen:
- Fig. 1: eine erste Ausführungsform einer erfindungsgemäßen Dosiervorrichtung, die in einen Dosierbehälter integriert ist, im Schnitt,
- Fig. 2: eine weitere Ausführungsform einer erfindungsgemäßen Dosiervorrichtung, bei welcher ein gesonderter Vorratsbehälter mit Dosierventil in einen Dosierbehälter einsetzbar ist, im Schnitt. und
- Fig. 2a: den in Fig. 2 dargestellte Vorratsbehälter vor dem Einsetzen in den Dosierbehälter, im Schnitt.

Die in Fig. 1 dargestellte Dosiervorrichtung ist in einen Dosierbehälter 1 integriert, der mittels einer Trennwand 2 in einen Vorratsraum 3 und einen Benetzungsraum 4 unterteilt ist. Dabei dient der Vorratsraum 3 der Aufnahme von sauberer bzw. frischer Desinfektions- und/oder Reinigungsflüssigkeit R, während in dem Benetzungsraum 4 das Reinigen bzw. Benetzen eines Reinigungswerkzeugs, insbesondere eines auf einen Mophalter H aufgezogenen Mopbezugs B mit der Desinfektions- und/oder Reinigungsflüssigkeit R stattfinden kann.

Der Vorratsraum 3 und der Benetzungsraum 4 sind über einen Verbindungskanal 5 miteinander verbunden, welcher über eine Öffnung 17 der Trennwand 2 in den Vorratsraum 3 mündet. Ein Flüssigkeitsstrom kann unter dem hydrostatischen Druck der in dem Vorratsraum 3 eingefüllten Flüssigkeitsvolumens von dem Vorratsraum 3 in den Benetzungsraum 4 übertreten, wenn ein in dem Verbindungskanal 5 angeordnetes Dosierventil 6 steuerbar geöffnet wird.

Das Dosierventil 6 ist an dem Boden 16 des Vorratsraumes 3 in letzteren angrenzend an die Trennwand 2 angeordnet und über ein Betätigungsorgan 7 in Form eines Betätigungshebels 7' bedienbar. Dabei ist der Betätigungshebel 7' um eine horizontale Schwenkachse 8 nahe der Trennwand 2 schwenkbar und weist einen asymmetrischen Aufbau mit zwei Hebelarmen 9, 10 auf, wobei der kürzere Arm ein ventilseitiger Hebelarm 9 und der längere ein beaufschlagungsseitiger Hebelarm 10 ist. Der kürzere Hebelarm 9 liegt unterhalb des Dosierventils 6. Der beaufschlagungsseitige Hebelarm 10 ragt durch die Öffnung 17 der Trennwand 2 in den Benetzungsraum 4 hinein, verläuft dort benachbart eines in vorgegebenem Abstand von dem Boden 11 des Benetzungsraums 4 angeordneten Abstreifelements 12 in Form eines Abstreifgitters 38. Das Abstreifelement 12 weist mehrere Beine 18 auf, die auf dem Boden 11 des Benetzungsraums 4 stehen. Die Länge der Beine 18 bestimmt die Lage des Abstreifelements 12 in dem Benetzungsraum 4 und somit auch die größtmögliche Eintauchtiefe des Mopbezugs B.

Zur weiteren Abstützung des Abstreifelements 12 sind zwei rippenförmige Erhebungen 19, 19' in dem Boden 11 des Benetzungsraums 4 vorgesehen, welche den Boden 11 zusätzlich versteifen. Dadurch, daß die Erhebungen 19 in Form von Querrippen 19' ausgebildet sind, können die äußeren komplementären Querrillen Haltestäbe eines (nicht gezeigten) Reinigungswagens zur Sicherung des Halts des Dosierbehälters 1 auf demselben aufnehmen.

Das Dosierventil 6 weist einen Ventilkörper 14 auf, der durch eine Rückstellfeder 15 in seiner geschlossenen Ruhestellung, gehalten wird, um einen Flüssigkeitsstrom von dem Vorratsraum 3 in den Benetzungsraum 4 zu verhindern, wenn keine Kraft auf den Betätigungshebel 7' einwirkt.

Die der Trennwand 2 gegenüberliegende Seitenwand 20 des Benetzungsraums 4 ist mit einer Abschrägung 21 im unteren Bereich versehen, um zum einen ein Abgießen von verschmutzter Flüssigkeit aus dem Benetzungsraum 4 zu erleichtern und zum anderen die Wahrscheinlichkeit des Überschwappens von Reinigungsflüssigkeit aus dem Benetzungsraum 4 bei Bewegen des Dosierbehälters 1 zu verringern.

Der obere Umfangsrand 22 des Dosierbehälters 1 ist in Form eines umgebogenen Griffrands 22' ausgebildet, um das Hantieren des Dosierbehälters 1 zu erleichtern. Der Griffrand 22' versteift darüber hinaus die Behälterform.

Die so aufgebaute Dosiervorrichtung ermöglicht das Benetzen eines auf einen Mophalter H aufgezogenen Mopbezugs B mit Desinfektions- bzw. Reinigungsflüssigkeit wie folgt:

Zuerst wird der Vorratsraum 3 mit der Desinfektions- bzw. Reinigungsflüssigkeit R im wesentlich vollgefüllt.

Da das Dosierventil 6 derart ausgestaltet ist, daß es in seiner Ruhestellung aufgrund der Rückstellfeder 15 geschlossen ist, wird verhindert, daß Flüssigkeit R unkontrolliert in den Benetzungsraum 4 gelangt.

Nach Wunsch kann der Mopbezug B zum Benetzen und Reinigen in den Benetzungsraum 4 eingetaucht werden. Sobald der Mopbezug B auf das beaufschlagungsseitige Ende 13 des Betätigungshebels 7 drückt, wie in Fig. 1 dargestellt, wird gegen die Kraft der Rückstellfeder 15 der Ventilkörper 14 nach oben gedrückt und das Dosierventil 6, geöffnet; Flüssigkeit R gelangt solange in den Benetzungsraum 4 wie das Dosierventil 6 durch Druck mittels des Mopbezugs B auf den Hebelarm 10 offengehalten wird. Der Öffnungsgrad des Dosierventils 6 ist dadurch begrenzt, daß der Mopbezug B nur bis zum Abstreifelement 12 in den Benetzungsraum 4 eintauchbar ist.

Sobald ausreichend Flüssigkeit R in den Benetzungsraum 4 übergetreten ist, bspw. bis der Pegel der Flüssigkeit R das Abstreifgitter 12 gerade überragt, wie bei dem in der Zeichnung dargestellten Zustand, kann der Mopbezug B von dem beaufschlagungsseitigen Ende 13 des Betätigungshebels 7' zurückgezogen und benachbart zu demselben auf das Abstreifelement 12 abgesenkt werden, um so durch Hin- und Herreiben an dem Abstreifelement 12 mit der Flüssigkeit R benetzt oder gereinigt zu werden.

Die in Fig. 2 und Fig. 2a dargestellte Dosiervorrichtung weist einen gesondert in den Dosierbehälter 1 einsetzbaren, dementsprechend schmaleren Vorratsbehälter 23 auf, in dessen Boden das Dosierventil 6 angeordnet ist. Darüber hinaus ist dem Vorratsraum 3, benachbart des Dosierventils 6 eine Dosierkammer 24 zugeordnet, die über einen Füllkanal 25 mit dem Vorratsraum 3 verbunden ist. In dem Füllkanal 25 ist ein Füllventil 26 vorgesehen, das mit dem Dosierventil 6 zu einem doppelt wirkenden Ventil kombiniert ist. Die Ventilanordnung 6, 26 verfügt über einen gemeinsamen Ventilkörper 14, der durch die Rückstellfeder 15 in seiner Ruhestellung gehalten wird. In dieser ist das Füllventil 26 und somit der die Dosierkammer 24 mit dem Vorratsraum 3 verbindende Füllkanal 25 geöffnet, während das Dosierventil 6 geschlossen ist. Die Desinfektions- bzw. Reinigungsflüssigkeit R kann in dieser Ventilstellung die Dosierkammer 24 anfüllen, aber nicht in den neben dem Vorratsbehälter 23 in den Dosierbehälter 1 frei gehaltenen Benetzungsraum 4 übertreten.

Bei Betätigung des Betätigungshebels 7 wird der Ventilkörper 14 entgegen der Kraft der Rückstellfeder 15 von seiner Ruheposition in seine Arbeitsposition bewegt, wobei das Füllventil 26 den Füllkanal 25 verschließt und gleichzeitig das Dosierventil 6 den Verbindungskanal 5 zu dem Benetzungsraum 4 freigibt, so daß die Infektions- und/oder Reinigungsflüssigkeit R aus der Dosierkammer 24 in den Benetzungsraum 4 übertreten kann.

Der obere Rand des Vorratsbehälters 23 dient als Befestigungselement 27 zum Umgreifen des Umfangsrandes 22 des Dosierbehälters 1, indem er als ein gebogener oberen Wandabschnitt 28 ausgebildet ist. Hierdurch wird die Lage des Vorratsbehälters 23 in dem Dosierbehälter 1 fixiert.

Der Vorratsbehälter 23 ist in Richtung des Pfeiles 29 in den Dosierbehälter 1, wie in Fig. 2a dargestellt, einsetzbar, welcher seinerseits auf einem mit Rollen 31 ausgestatteten Reinigungswagen 30 angeordnet ist.

Gemäß Fig. 2 stützt sich der Vorratsbehälter 23 oben mit seinem gebogenen Wandabschnitt 28 an dem Umfangsrand 22 und unten mit einem Steg 32 an dem Boden 11 des Dosierbehälters 1 ab und liegt darüber hinaus großflächig mit seinem Wandungsabschnitt 33 an einer Seitenwand 20 des Dosierbehälters 1 an. Ein weiterer Wandungsabschnitt 34 des Vorratsbehälters 23 bildet die Trennwand 2, die den Vorratsraum 3 von dem Benetzungsraum 4 abteilt.

Auf dem Boden 11 des Benetzungsraumes 4 ist als Abstreifelement 12 ein offenporiger chemisch beständiger Schaumstoff 35 vorgesehen, dessen Größe der Größe des Mopbezugs annähernd entspricht.

Die so aufgebaute Dosiervorrichtung ermöglicht das Benetzen eines auf einen Mophalter H aufgezogenen Mopbezuges B wie folgt:

Zuerst wird der Vorratsraum 3 des Vorratsbehälters 23, wie in Fig. 2a dargestellt, mit Desinfektions- bzw. Reinigungsflüssigkeit R im wesentlichen vollgefüllt.

Da das Füllventil 26 in seiner Ruhestellung aufgrund der Rückstellfeder 15 geöffnet ist, kann die Flüssigkeit R durch den Füllkanal 25 in Richtung des Pfeils 36 in die Dosierkammer 24 eintreten und diese füllen. Da gleichzeitig das Dosierventil 6 in seiner Ruhestellung 15 geschlossen ist, kann die Flüssigkeit R zunächst nicht in den Benetzungsraum 4 gelangen.

Sobald der Mopbezug B auf das beaufschlagungsseitige Ende 13 des Betätigungshebels 7' drückt, wird das Füllventil 26 geschlossen und das Dosierventil 6 geöffnet. Das sich in der Dosierkammer 24 befindende Flüssigkeitsvolumen, und nur dieses, kann nun in Richtung des Pfeils 37 über den Verbindungskanal 5 in den Benetzungsraum 4 übertreten.

Die derart in den Benetzungsraum 4 galangte Dosiermenge an Desinfektions- bzw. Reinigungsflüssigkeit R wird von dem Schaumstoff 35 aufgenommen. Wenn der Mopbezug B den elastisch verformbaren Schaumstoff 35 zusammendrückt, wird die Flüssigkeit R gleichmäßig an den Mopbezug B abgegeben. Dabei wird nur die für das Wischen wirksame untere Seite des Mopbezugs B gleichmäßig benetzt.

Die erfindungsgemäße Dosiervorrichtung ermöglicht somit ein genaues Dosieren der Desinfektions- bzw. Reinigungsflüssigkeit R in den Benetzungsraum 4 und ein definiertes Benetzen des Mopbezugs B.

### Bezugszeichenliste:

- 1: Dosierbehälter
- 2: Trennwand
- 3: Vorratsraum
- 4: Benetzungsraum
- 5: Verbindungskanal
- 6: Dosierventil
- 7: Betätigungsorgan
- 7': Betätigungsebel
- 8: Schwenkachse
- 9: erster Hebelarm
- 10: zweiter Hebelarm
- 11: Boden
- 12: Abstreifelement
- 13: beaufschlagungsseitiges Ende
- 14: Ventilkörper
- 15: Rückstellfeder
- 16: Boden
- 17: Öffnung
- 18: Beine
- 19: Erhebung
- 19': Querrippe
- 20: Seitenwand
- 21: Abschrägung
- 22: Umfangsrand
- 22': Griffrand
- 23: Vorratsbehälter
- 24: Dosierkammer
- 25: Füllkanal
- 26: Füllventil
- 27: Befestigungsmittel
- 28: Wandabschnitt
- 29: Richtung
- 30: Reinigungswagen
- 31: Rollen
- 32: Steg
- 33: Wandungsabschnitt
- 34: Wandungsabschnitt
- 35: Schaumstoff
- 36: Richtung
- 37: Richtung
- 38: Abstreifgitter

## Patentansprüche

1. Dosiervorrichtung für Desinfektions- und/oder Reinigungsflüssigkeit (R) zum Benetzen eines Reinigungswerkzeugs, insbesondere eines bereits auf einen Mophalter (H) aufgezogenen Mopbezugs (B) für die Pflege von Fußböden oder dergleichen Flächen, die einen Vorratsraum (3) für frische Desinfektions- und/oder Reinigungsflüssigkeit (R) umfaßt, einen Benetzungsraum (4) zum Eintauchen des Reinigungswerkzeugs, der gegenüber dem Vorratsraum (3) abgedichtet ist, sowie ein Dosierventil (6), womit über ein Betätigungsorgan (7) die Zufuhr von Desinfektions- und/oder Reinigungsflüssigkeit von dem Vorratsraum (3) in den Benetzungsraum (4) steuerbar ist, wobei das Dosierventil (6) in Ruhestellung geschlossen ist **dadurch gekennzeichnet, daß** das Betätigungsorgan (7) zumindest teilweise in dem Benetzungsraum (4) angeordnet ist und einen um eine Schwenkachse (8) schwenkbaren Betätigungshebel (7') aufweist, der durch das Reinigungswerkzeug betätigbar ist.

2. Dosiervorrichtung nach Anspruch 1, **dadurch gekennzeichnet, daß** in einem Dosierbehälter (1) eine Trennwand (2) zur Unterteilung des Behälterraums in den Vorratsraum (3) und den Benetzungsraum (4) vorgesehen ist, und daß der Vorratsraum (3) und der Benetzungsraum (4) über einen Verbindungskanal (5) verbunden sind, durch welchen bei Öffnen des Dosierventils (6) Desinfektions- und/oder Reinigungsflüssigkeit (R) in den Benetzungsraum (4) eintreten kann.

3. Dosiervorrichtung nach Anspruch 1 oder 2, **dadurch gekennzeichnet, daß** das Dosierventil (6) in dem Vorratsraum (3), in dem Benetzungsraum (4) oder in der Trennwand (2) vorgesehen ist und das Betätigungsorgan (7) ggf. durch eine Öffnung (17) in der Trennwand (2) hindurchragt.

4. Dosiervorrichtung nach Anspruche 2 oder 3, **dadurch gekennzeichnet, daß** die Trennwand (2) fest mit dem Dosierbehälter (1) verbunden, abdichtend in den Dosierbehälter (1) einsetzbar oder Bestandteil eines den Vorratsraum (3) bildenden, in den Dosierbehälter (1) einsetzbaren Vorratsbehälters (23), z.B. als dessen Seiten- und/oder Bodenwandung, ist.

5. Dosiervorrichtung nach einem der Ansprüche 1 bis 4, **dadurch gekennzeichnet, daß** das Dosierventil (6) und/oder der Vorratsbehälter (23) ein Befestigungsmittel (27) zum Umgreifen des Umfangsrandes (22) des Dosierbehälters (1) aufweisen/aufweist.

6. Dosiervorrichtung nach Anspruch 5, **dadurch gekennzeichnet, daß** das Befestigungsmittel (27) von einem gebogenen Wandabschnitt (28) des Vorratsbehälters (23) gebildet ist.

7. Dosiervorrichtung nach einem der Ansprüche 2 bis 6, **dadurch gekennzeichnet, daß** die Schwenkachse (8) des Betätigungshebels (7') in oder nahe der Ebene der Trennwand (2) liegt.

8. Dosiervorrichtung nach einem der Ansprüche 1 oder 7, **dadurch gekennzeichnet, daß** der Betätigungshebel (7') zweiarmig ist, mit einem ventilseitigen ersten Hebelarm (9) und einem beaufschlagungsseitigen zweiten Hebelarm (10).

9. Dosiervorrichtung nach Anspruch 8, **dadurch gekennzeichnet, daß** der erste Hebelarm (9) kürzer als der zweite Hebelarm (10) ist.

10. Dosiervorrichtung nach einem der Ansprüche 1 bis 9, **dadurch gekennzeichnet, daß** bei jeder Betätigung des Betätigungsorgans (7) durch das Dosierventil (6) die gleiche, insbesondere einstellbare Menge an Desinfektions- und/oder Reinigungsflüssigkeit (R) in den Benetzungsraum (4) übertritt.

11. Dosiervorrichtung nach einem der vorhergehenden Ansprüche, **dadurch gekennzeichnet, daß** dem Vorratsraum (3) eine mit diesem über ein Füllventil (26) in Verbindung stehende Dosierkammer (24) zugeordnet ist, dessen Inhalt bei Betätigung des Betätigungsorgans (7) in den Benetzungsraum (4) übertritt.

12. Dosiervorrichtung nach Anspruch 11, **dadurch gekennzeichnet, daß** bei Betätigung des Dosierventils (6) das sonst offene Füllventil (26) geschlossen wird, so daß nur der Inhalt der Dosierkammer (24) an Desinfektions- und/oder Reinigungsflüssigkeit in den Benetzungsraum (4) übertritt.

13. Dosiervorrichtung nach einem der vorangehenden Ansprüche, **dadurch gekennzeichnet, daß** der Ventilkörper (14) des Dosierventils (6) und/oder der Ventilkörper des Füllventils (26) über das Betätigungsorgan (7), insbesondere den Betätigungshebel (7'), gegen die Wirkung einer Rückstellfeder (15) aus seiner der Ruhestellung entsprechenden Schließstellung bzw. Öffnungsstellung in seine Öffnungsstellung bzw. Schließstellung überführbar ist.

14. Dosiervorrichtung nach einem der Ansprüche 8 bis 13, **dadurch gekennzeichnet, daß** der Betätigungshebel (7) mit dem ersten Hebelarm (9) unterhalb des Vorratsbehälters (23) liegt und bei Betätigung des in den Benetzungsraum (4) hineinragenden zweiten Hebelarms (10) über ein durch den Boden des Vorratsbehälters (23) ragendes Übertragungsorgan das Dosierventil (6) geöffenbar und das Füllventil (26) schließbar ist.

15. Dosiervorrichtung nach einem der vorangehenden Ansprüche, **dadurch gekennzeichnet, daß** in dem Benetzungsraum (4) ein Abstreifelement (12), z.B. in Form eines Abstreifgitters (38) vorgesehen ist, dessen Oberkante in vorgegebenem Abstand von der Haupterstreckungsebene (E) des Bodens (11) des Benetzungsraums (4) liegt.

16. Dosiervorrichtung nach Anspruch 15, **dadurch gekennzeichnet, daß** durch das Abstreifelement (12) die Eintauchtiefe des Reinigungswerkzeugs in den Benetzungsraum (4) und z.B. gleichzeitig der Öffnungsgrad des Dosierventils (6) begrenzt ist.

17. Dosiervorrichtung nach einem der Ansprüche 15 oder 16, **dadurch gekennzeichnet, daß** das Betätigungsorgan (7), insbesondere der Betätigungshebel (7'), in seiner Ruhestellung mit seinem beaufschlagseitigen Ende (13) über das Abstreifelement (12) hinausragt und wenigstens bis auf die Oberkante des Abstreifelements (12) niederdrückbar ist.

18. Dosiervorrichtung nach Anspruch 17, **dadurch gekennzeichnet, daß** das beaufschlagseitige Ende (13) des Betätigungsorgans (7), insbesondere des Betätigungshebels (7'), durch eine Ausnehmung in dem Abstreifelement (12) hindurchragt.

19. Dosiervorrichtung nach Anspruch 17, **dadurch gekennzeichnet, daß** das beaufschlagseitige Ende (13) des Betätigungsorgans (7), insbesondere des Betätigungshebels (7'), benachbart des Abstreifelements (12) liegt und daß das Reinigungswerkzeug, insbesondere der Mopbezug (B), benachbart des beaufschlagseitigen Endes (13) des Betätigungsorgans (7) in Berührung mit dem Abstreifelement (12) bringbar ist.

20. Behälter nach einem der Ansprüche 15 bis 19, **dadurch gekennzeichnet, daß** sich das Abstreifelement (12) mit mehreren Beinen (18) auf dem Boden (11) des Benetzungsraums (4) abstützt.

21. Dosiervorrichtung nach einem Ansprüche 15 bis 20, **dadurch gekennzeichnet, daß** der Boden (11) des Benetzungsraums (4) mit mindestens einer Erhebung (19) versehen ist, auf der das Abstreifelement (12) aufliegt.

22. Dosiervorrichtung nach Anspruch 21, **dadurch gekennzeichnet, daß** die mindestens eine Erhebung (19) als nach außen offene Querrippe (19') ausgebildet ist.

23. Dosiervorrichtung nach einem der Ansprüche 15 bis 22, **dadurch gekennzeichnet, daß** das Abstreifelement (12) als ein die Desinfektions- und/oder Reinigungsflüssigkeit (R) aufnehmender Schaumstoff (35) ausgebildet ist.

24. Dosiervorrichtung nach Anspruch 23, **dadurch gekennzeichnet, daß** der Schaumstoff (35) durch Druck mittels des Reinigungswerkzeugs elastisch verformbar ist, um die aufgenommene Desinfektions- und/oder Reinigungsflüssigkeit (R) an das Reinigungswerkzeug abzugeben.

25. Dosiervorrichtung nach einem der Ansprüche 23 oder 24, **dadurch gekennzeichnet, daß** der Schaumstoff (35) offenzellig ist und aus chemisch beständigem Material besteht.

26. Dosiervorrichtung nach einem der vorangehenden Ansprüche, **dadurch gekennzeichnet, daß** eine den Benetzungsraum (4) begrenzende Seitenwand (20) des Dosierbehälters (1) wenigstens in ihrem unteren Bereich eine Abschrägung (21) aufweist, welche von oben außen nach unten innen verläuft.

27. Dosiervorrichtung nach einem der vorangehenden Ansprüche, **gekennzeichnet durch** einen verschließbaren Auslauf in dem Benetzungsraum (4), der vorzugsweise unterhalb des Abstreifelements (12) angeordnet ist.

28. Dosiervorrichtung nach einem der vorangehenden Ansprüche, **dadurch gekennzeichnet, daß** das Dosierventil (6) Bestandteil einer Dosierpumpe ist.

## Claims

1. Proportioning device for disinfectant and/or cleaning fluid (R) for wetting a cleaning tool, in particular a mop cover (B) already pulled over a mop holder (H), for the care of floors or the like surfaces, which includes a storage chamber (3) for fresh disinfectant and/or cleaning fluid (R), a wetting chamber (4) for immersion of the cleaning tool, which is sealed off from the storage chamber (3), and a proportioning valve (6), whereby via an actuating member (7) the supply of disinfectant and/or cleaning fluid from the storage chamber (3) to the wetting chamber (4) can be controlled, wherein the proportioning valve (6) is closed in the inoperative position, **characterised in that** the actuating member (7) is at least partially arranged in the wetting chamber (4) and comprises an actuating lever (7') which is pivotable about a pivot axis (8) and can be actuated by the cleaning tool.

2. Proportioning device according to claim 1, **characterised in that** in a proportioning receptacle (1) is provided a partition (2) for dividing the receptacle chamber into the storage chamber (3) and the wetting chamber (4), and **in that** the storage chamber (3) and the wetting chamber (4) are connected by a connecting channel (5) through which, on opening the proportioning valve (6), disinfectant and/or cleaning fluid (R) can enter the wetting chamber (4).

3. Proportioning device according to claim 1 or 2,
**characterised in that** the proportioning valve (6) is provided in the storage chamber (3), in the wetting chamber (4) or in the partition (2), and the actuating member (7) if occasion arises extends through an opening (17) in the partition (2).

4. Proportioning device according to claim 2 or 3,
**characterised in that** the partition (2) is rigidly connected to the proportioning receptacle (1), can be inserted sealingly in the proportioning receptacle (2) or forms part of a storage receptacle (23) which forms the storage chamber (3) and can be inserted in the proportioning receptacle (1), e.g. as the side and/or bottom wall thereof.

5. Proportioning device according to any of claims 1 to 4, **characterised in that** the proportioning valve (6) and/or the storage receptacle (23) comprise(s) a fastening means (27) for engaging over the circumferential edge (22) of the proportioning receptacle (1).

6. Proportioning device according to claim 5, **characterised in that** the fastening means (27) is formed by a bent wall section (28) of the storage receptacle (23).

7. Proportioning device according to any of claims 2 to 6, **characterised in that** the pivot axis (8) of the actuating lever (7') is located in or near the plane of the partition (2).

8. Proportioning device according to either of claims 1 or 7, **characterised in that** the actuating lever (7') is two-armed, with a first lever arm (9) on the valve side and a second lever arm (10) on the impingement side.

9. Proportioning device according to claim 8, **characterised in that** the first lever arm (9) is shorter than the second lever arm (10).

10. Proportioning device according to any of claims 1 to 9, **characterised in that** every time the actuating member (7) is actuated by the proportioning valve (6) the same, particularly adjustable quantity of disinfectant and/or cleaning fluid (R) passes over into the wetting chamber (4).

11. Proportioning device according to any of the preceding claims, **characterised in that** associated with the storage chamber (3) is a proportioning chamber (24) which is connected to the storage chamber (3) by a filling valve (26) and whose contents pass over into the wetting chamber (4) on actuation of the actuating member (7).

12. Proportioning device according to claim 11, **characterised in that** on actuation of the proportioning valve (6) the normally open filling valve (26) is closed, so that only the disinfectant and/or cleaning fluid contents of the proportioning chamber (24) pass over into the wetting chamber (4).

13. Proportioning device according to any of the preceding claims, **characterised in that** the valve body (14) of the proportioning valve (6) and/or the valve body of the filling valve (26) can be transferred by means of the actuating member (7), in particular the actuating lever (7'), against the action of a return spring (15) out of its closed position or open position corresponding to the inoperative position into its open position or closed position.

14. Proportioning device according to any of claims 8 to 13, **characterised in that** the actuating lever (7) lies with the first lever arm (9) below the storage receptacle (23) and on actuation of the second lever arm (10) extending into the wetting chamber (4) by means of a transmission member passing through the bottom of the storage receptacle (23) the proportioning valve (6) can be opened and the filling valve (26) can be closed.

15. Proportioning device according to any of the preceding claims, **characterised in that** in the wetting chamber (4) is provided a stripping element (12), e.g. in the form of a stripping grid (38), whose upper edge is located at a predetermined distance from the main plane (E) of extent of the bottom (11) of the wetting chamber (4).

16. Proportioning device according to claim 15, **characterised in that** the depth of immersion of the cleaning tool in the wetting chamber (4) and e.g. at the same time the degree of opening of the proportioning valve (6) are limited by the stripping element (12).

17. Proportioning device according to either of claims 15 or 16, **characterised in that** the actuating member (7), in particular the actuating lever (7'), in its inoperative position protrudes by its impingement end (13) beyond the stripping element (12) and can be depressed at least as far as the upper edge of the stripping element (12).

18. Proportioning device according to claim 17, **characterised in that** the impingement end (13) of the actuating member (7), in particular the actuating lever (7'), extends through a recess in the stripping element (12).

19. Proportioning device according to claim 17, **characterised in that** the impingement end (13) of the actuating member (7), in particular the actuating lever (7'), is located adjacent to the stripping element (12) and in that the cleaning tool, in particular the mop cover (B), adjacent to the impingement end (13) of the actuating member (7) can be brought into contact with the stripping element (12).

20. Receptacle according to any of claims 15 to 19, **characterised in that** the stripping element (12) is supported by several legs (18) on the bottom (11) of the wetting chamber (4).

21. Proportioning device according to any of claims 15 to 20, **characterised in that** the bottom (11) of the wetting chamber (4) is provided with at least one raised portion (19) on which the stripping element (12) rests.

22. Proportioning device according to claim 21, **characterised in that** the at least one raised portion (19) is constructed as a transverse rib (19') opening to the outside.

23. Proportioning device according to any of claims 15 to 22, **characterised in that** the stripping element (12) is constructed as a foam material (35) which absorbs the disinfectant and/or cleaning fluid (R).

24. Proportioning device according to claim 23, **characterised in that** the foam material (35) is elastically deformable by pressure by means of the cleaning tool in order to release the absorbed disinfectant and/or cleaning fluid (R) to the cleaning tool.

25. Proportioning device according to either of claims 23 or 24, **characterised in that** the foam material (35) is open-celled and made of chemically resistant material.

26. Proportioning device according to any of the preceding claims, **characterised in that** a side wall (20) of the proportioning receptacle (1) defining the wetting chamber (4) comprises at least in its lower region a slope (21) which runs from the outside at the top to the inside at the bottom.

27. Proportioning device according to any of the preceding claims, **characterised by** a closable outlet in the wetting chamber (4), which is preferably arranged below the stripping element (12).

28. Proportioning device according to any of the preceding claims, **characterised in that** the proportioning valve (6) forms part of a proportioning pump.

## Revendications

1. Dispositif de dosage pour un liquide de désinfection et/ou de nettoyage (R) servant à mouiller un outil de nettoyage, notamment un revêtement de balai (B), installé sur un support (H) de balai, pour le nettoyage de sols ou de surfaces analogues, qui comprend une chambre de réserve (3) pour un liquide pur de désinfection et/ou de nettoyage (R), et une chambre de nettoyage (4) qui sert à immerger l'outil de nettoyage et est fermée de façon étanche par rapport à la chambre de réserve (3), ainsi qu'une soupape de dosage (6), et dans lequel à cet effet l'amenée du liquide de désinfection et/ou de nettoyage de la chambre de réserve (3) dans la chambre de mouillage (4) peut être commandée par l'intermédiaire d'un organe d'actionnement (7), et dans lequel la soupape de dosage (6) est fermée dans sa position de repos, **caractérisé en ce que** l'organe d'actionnement (7) est disposé au moins en partie dans la chambre de mouillage (4) et possède un levier d'actionnement (7'), qui peut pivoter autour d'un axe de pivotement (8) et peut être actionné par l'outil de nettoyage.

2. Dispositif de dosage selon la revendication 1, **caractérisé en ce que** dans un récipient doseur (1) il est prévu une paroi de séparation (2) servant à diviser la chambre du récipient en la chambre de réserve (3) et la chambre de mouillage (4) et que la chambre de réserve (3) et la chambre de mouillage (4) sont reliées par l'intermédiaire d'un canal de liaison (5), au moyen duquel, lorsque la surface de dosage (6) est ouverte, le liquide de désinfection ou de nettoyage (R) peut être introduit dans la chambre de mouillage (4).

3. Dispositif de dosage selon la revendication 1 ou 2, **caractérisé en ce que** la soupape de dosage (6) est prévue dans la chambre de réserve (3), dans la chambre de mouillage (4) ou dans la paroi de séparation (2) et que l'organe d'actionnement (7) traverse éventuellement une ouverture (17) formée dans la paroi de séparation (2).

4. Dispositif de dosage selon les revendications 2 ou 3, **caractérisé en ce que** la paroi de séparation (2) est reliée de façon fixe au récipient doseur (1), peut être insérée d'une manière étanche dans le récipient doseur (1) ou fait partie d'un réservoir (23) formant la chambre de réserve (3) et pouvant être insérée dans le récipient doseur (1), par exemple de manière à former sa paroi latérale et/ou sa paroi de fond.

5. Dispositif de dosage selon l'une des revendications 1 à 4, **caractérisé en ce que** la soupape de dosage (6) et/ou le réservoir (23) comportent un moyen de fixation (27) destiné à s'engager autour du bord périphérique (22) du récipient doseur (1).

6. Dispositif de dosage selon la revendication 5, **caractérisé en ce que** le moyen de fixation (27) est formé par une partie coudée de paroi (28) du réservoir (23).

7. Dispositif de dosage selon l'une des revendications 2 à 6, **caractérisé en ce que** l'axe de pivotement (8) du levier d'actionnement (7') est situé dans ou à proximité du plan de la paroi de séparation (2).

8. Dispositif de dosage selon l'une des revendications 1 ou 7, **caractérisé en ce que** le levier d'actionnement (7') est formé de deux bras, à savoir un premier bras (9) du levier, situé côté soupape et un second bras (10) du levier situé côté application de la charge.

9. Dispositif de dosage selon la revendication 8, **caractérisé en ce que** le premier bras (9) du levier est plus court que le second bras (10) du levier.

10. Dispositif de dosage selon l'une des revendications 1 à 9, **caractérisé en ce que** lors de chaque actionnement de l'organe d'actionnement (7), la même quantité, notamment réglable, du liquide de désinfection et/ou de nettoyage (R) est transférée, par l'intermédiaire de la soupape de dosage (6), dans la chambre de mouillage (4).

11. Dispositif de dosage selon l'une des revendications précédentes, **caractérisé en ce que** la chambre de réserve (3) est associé une chambre de dosage (24), qui est reliée à cette chambre de réserve par l'intermédiaire d'une soupape de remplissage (26) et dont le contenu est transféré, lors de l'actionnement de l'organe d'actionnement (7), dans la chambre de mouillage (4).

12. Dispositif de dosage selon la revendication 11, **caractérisé en ce que** lors de l'actionnement de la soupape de dosage (6), la soupape de remplissage (26), qui sinon est ouverte, est fermée de sorte que seul le contenu en liquide de désinfection et/ou de nettoyage de la chambre de dosage (24) est transféré dans la chambre de mouillage (4).

13. Dispositif de dosage selon l'une des revendications précédentes, **caractérisé en ce que** le corps (14) de la soupape de dosage (6) et/ou le corps de la soupape de remplissage (26) peut être transféré par l'intermédiaire de l'organe d'actionnement (7), notamment le levier d'actionnement (7'), à l'encontre de l'action d'un ressort de rappel (15), de sa position fermée ou ouverte, qui correspond à sa position de repos, dans sa position ouverte ou fermée.

14. Dispositif de dosage selon l'une des revendications 8 à 13, **caractérisé en ce que** le levier d'actionnement (7) pourvu de son premier bras (9) est situé au-dessous du réservoir (23) et, lors de l'actionnement du second bras (10) du levier, qui pénètre dans la chambre de mouillage (4), la soupape de dosage (6) peut être ouverte et la soupape de remplissage (26) peut être fermée, par l'intermédiaire d'un organe de transmission qui traverse le fond du réservoir (23).

15. Dispositif de dosage selon l'une des revendications précédentes, **caractérisé en ce que** dans la chambre de mouillage (4) est prévu un élément de raclage (12) par exemple sous la forme d'une grille de raclage (38), dont le bord supérieur est situé à une distance prédéterminée du plan principal (E) dans lequel s'étend le fond (11) du réservoir de mouillage (4).

16. Dispositif selon la revendication 15, **caractérisé en ce que** la profondeur d'immersion de l'outil de nettoyage dans la chambre de mouillage (4) et par exemple simultanément le degré d'ouverture de la soupape de dosage (6) sont limités par l'élément de raclage (12).

17. Dispositif de dosage selon l'une des revendications 15 ou 16, **caractérisé en ce que** dans sa position de repos, l'organe d'actionnement (7), notamment le levier d'actionnement (7'), ressort de l'élément de raclage (12) par son extrémité (13), située sur le côté d'application de la charge, et peut être enfoncé au moins jusqu'au bord supérieur de l'élément de raclage (12).

18. Dispositif de dosage selon la revendication 17, **caractérisé en ce que** l'extrémité (13), située du côté d'application de la charge, de l'organe d'actionnement (7), notamment du levier d'actionnement (7'), traverse un évidement formé dans l'élément de raclage (12).

19. Dispositif de dosage selon la revendication 17, **caractérisé en ce que** l'extrémité (13), située du côté d'application de la charge, de l'organe d'actionnement (7), notamment du levier d'actionnement (7'), est située au voisinage de l'élément de raclage (12), et que l'outil de nettoyage, notamment le revêtement (B) du balai, au voisinage de l'extrémité (13), située du côté d'application de la charge, de l'organe d'actionnement (7), peut être amenée en contact avec l'élément de raclage (12).

20. Récipient selon l'une des revendications 15 à 19, **caractérisé en ce que** l'élément de raclage (12) prend appui par plusieurs pieds (18) sur le sol (11) de la chambre de mouillage (4).

21. Dispositif de dosage selon une des revendications 15 à 20, **caractérisé en ce que** le fond (11) de la chambre de mouillage (4) est pourvu d'au moins un bossage (19), sur lequel s'applique l'élément de raclage (12).

22. Dispositif de dosage selon la revendication 21, **caractérisé en ce que** le au moins un bossage (19) est agencé sous la forme d'une nervure transversale (19'), qui s'ouvre vers l'extérieur.

23. Dispositif de dosage selon l'une des revendications 15 à 22, **caractérisé en ce que** l'élément de raclage (12) est agencé sous la forme d'un matériau mousse (35) qui absorbe le liquide de désinfection et/ou de nettoyage (R).

24. Dispositif de dosage selon la revendication 23, **caractérisé en ce que** le matériau mousse (35) peut être déformé élastiquement sous pression à l'aide de l'outil de nettoyage, de manière à évacuer le liquide de désinfection et/ou de nettoyage (R), absorbé, à l'outil de nettoyage.

25. Dispositif de dosage selon l'une des revendications 23 ou 24, **caractérisé en ce que** le matériau mousse (35) est à cellules ouvertes et est réalisé en un matériau résistant aux produits chimiques.

26. Dispositif de dosage selon l'une des revendications précédentes, **caractérisé en ce qu'**une paroi latérale (20), qui délimite la chambre de mouillage (15), du récipient doseur (1) possède au moins dans sa partie inférieure un biseau (21), qui s'étend de haut en bas et de l'extérieur vers l'intérieur.

27. Dispositif de dosage selon l'une des revendications précédentes, **caractérisé par** une sortie qui peut être fermée, réalisant une évacuation dans la chambre de mouillage (4), qui est disposée de préférence au-dessous de l'élément de raclage (12).

28. Dispositif de dosage selon l'une des revendications précédentes, **caractérisé en ce que** la soupape de dosage (6) fait partie d'une pompe de dosage.
